# EUROPÄISCHE PATENTSCHRIFT

(11) **EP 0 841 588 B1**
(45) Veröffentlichungstag und Bekanntmachung des Hinweises auf die Patenterteilung: **10.07.2002**
(21) Anmeldenummer: 98100164.7
(22) Anmeldetag: 26.04.1995
(51) Int. Cl.: G03C 1/74

(54) **Verfahren unr Vorrichtung zur Vorhangbeschichtung eines bewegten Trägers**
Process and apparatus for curtain-coating a moving substrate
Procédé et appareil pour le revêtement par rideau d'un support en mouvement

(43) Veröffentlichungstag der Anmeldung: 13.05.1998
(62) Teilanmeldung aus: 95810277.4
(73) Patentinhaber: ILFORD Imaging Switzerland GmbH, 1723 Marly 1 (CH)
(72) Erfinder: Gueggi, Markus, 1723 Marly (CH); Pasquier, Maurice, 1635 la Tour-de-Trême (CH); Schweizer, Peter, 3184 Wünnewil (CH)
(74) Vertreter: AMMANN PATENTANWAELTE AG BERN

(56) Entgegenhaltungen:
- EP-A- 0 139 211
- EP-A- 0 606 038
- DE-A- 3 241 831
- PATENT ABSTRACTS OF JAPAN vol. 010, no. 219 (C-363), 31.Juli 1986 & JP 61 057265 A (KONISHIROKU PHOTO IND CO LTD), 24.März 1986,

## Beschreibung

Die vorliegende Erfindung bezieht sich auf ein Verfahren und eine Vorrichtung zur Vorhangbeschichtung eines bewegten Trägers mit einem flüssigen Beschichtungsmaterial gemäss Oberbegriff der Patentansprüche 1 und 3. Bei dieser Beschichtung, insbesondere bei grosser Breite der Maschinen und grosser Geschwindigkeit ergeben sich eine grosse Anzahl von Problemen, um den Vorhang zu stabilisieren und möglichst gleichmässig auf die Unterlage zu bringen.

In der EP-B-281 520 wird der Spülflüssigkeitsfilm zusammen mit dem durch ein Messer abgeschnittenen Vorhangrand weggeleitet. Dabei steht die Vorderkante des Messers mit einem Winkel α nach innen. Dies bewirkt jedoch, dass die Randzone des Vorhanges komprimiert und auf der Beschichtung ein Randwulst erzeugt wird. Dieser Randwulst ist eine unerwünschte Störung, die zu Materialverlusten und Trocknungsproblemen führt.

Aus der EP-A-606 038 ist ausserdem eine Vorrichtung zur Entfernung der Vorhangränder mit als Messer arbeitende Platten bekannt, wobei die Platten etwa senkrecht zum Vorhang angeordnet sind und der Vorhangrand über einen parallel zur Längserstreckung des Vorhangs angeordneten Schlitz abgesaugt wird. Die Höhe dieser Messer ist sehr klein und es besteht die Gefahr, dass ein Teil der Beschichtungslösung unter die ganze Vorrichtung gelangt, was zu Verschmutzungen führt. Ausserdem wird dort das Problem des verdickten Randes nicht berührt und es besteht die Gefahr, dass bei einer Bewegung des Vorhangs dieser die Absaugvorrichtung berührt.

In der EP-A-139 211 werden zwar zwei Absaugdüsen beidseits des Vorhangs offenbart, jedoch keine Kombination von Schneidmessern mit Absaugvorrichtung.

Es ist demgegenüber eine Aufgabe der vorliegenden Erfindung ein Verfahren und eine Vorrichtung anzugeben, mit dem eine gleichmässige Beschichtung mit sauberen Kanten ohne wesentlichen Materialverlust erzielt werden kann. Diese Aufgabe wird mit dem Verfahren und der Vorrichtung gemäss den unabhängigen Patentansprüchen 1 und 3 gelöst. Weitere Vorteile sind in den abhängigen Ansprüchen definiert.

Die Erfindung wird im folgenden anhand einer Zeichnung eines Ausführungsbeispiels näher erläutert.
- Figur 1: zeigt in perspektivischer Sicht und schematisch einen Teil einer Vorhangbeschichtungsanlage,
- Figur 2: zeigt in einem Längsschnitt die wesentlichen Teile der erfindungsgemässen Vorrichtung,
- Figur 3: ist ein Schnitt gemäss der Linie III-III in Figur 2,
- Figur 4: zeigt in perspektivischer Sicht ein Detail der Vorrichtung von Figur 1, und
- Figur 5: zeigt einen Schnitt gemäss der Linie V-V in Figur 4.

In Figur 1 ist schematisch ein Teil einer BeschichtungsVorrichtung als Teil einer Anlage dargestellt. Man erkennt die Giesserplatten 1, siehe auch Figur 4, mit den seitlich angebrachten Seitenbegrenzungsplatten 2, womit die Giesslösung 3 für die jeweilige Giessbreite begrenzt wird.

An der Lippe 4 der Giesserfrontplatte 5 beginnt der freie Fall des Vorhanges. Von diesem Punkt an muss der Vorhang 6 durch die Seitenführungen 7 stabilisiert werden. Ohne diese Seitenführungen würde sich der Vorhang unter der Wirkung der Oberflächenspannung gegen die Mitte zusammenziehen.

Die Beschichtungsvorrichtung weist ferner einen zu beschichtenden Träger 8 auf, der um die Giesswalze 9 und unter der Beschichtungsvorrichtung geführt wird. In Figur 1 ist auch der Drehsinn der Giesswalze eingezeichnet.

Bei der vorliegenden Vorrichtung wird der seitenbegrenzende Flüssigkeitsfilm nicht mehr parallel zur Giesslösung, bzw. zum Giessvorhang eingeleitet, sondern quer dazu, das heisst, siehe insbesondere Figur 3, der Flüssigkeitsfilm 10 wird parallel zur strömungsbegrenzenden Vorderwand 7' der Seitenführung 7 eingeleitet, wobei der Flüssigkeitsfilm 10 in einer Nut 14 in der Seitenführung fliesst und einen Teil der Vorderwand der Seitenführung bildet. Wie aus Figur 2 hervorgeht, wird die Flüssigkeit, beispielsweise Wasser oder eine Wasser/Gelatinelösung, durch einen Dosierschlitz 11 eingeführt, wobei das Schlitzende 12 derart geformt ist, dass der Flüssigkeitsfilm 10 regelmässig und mit gleichförmiger Dicke die Nut 14 in der Seitenführung hinabströmt.

Dadurch wird erreicht, dass der Flüssigkeitsfilm und damit auch die Berührungslinie 13 zwischen Giessvorhang 6 und Flüssigkeitsfilm 10 ortsstabil ist, womit unkontrollierte wellenförmige Bewegungen im Vorhang vermieden werden. Zum Flüssigkeitsfilm können Zusätze wie Netzmittel und/oder Substanzen zur Erhöhung der elektrischen Leitfähigkeit beigegeben werden.

Am unteren Ende der Seitenführungen ist je ein Messer 15 angebracht, dessen äussere Geometrie an sich bekannt ist. Insbesondere weist auch dieses Messer, um Strömungs-Ablösungen zu vermeiden, eine Vorderkante 16 auf, die bezüglich der Innenseite der Seitenführung einen spitzen Winkel α von 0 - 30°, beispielsweise 10° bildet und parallel zur Vorderwand der Seitenführung, d.h. senkrecht zur Längserstreckung des Vorhangs angeordnet ist.

An der Oberseite 17 des Messers ist in der Vorderwand der Seitenführung ein Absaugschlitz 18 angeordnet, dessen Höhe 0,05 - 0,5 mm beträgt, siehe Fig. 2. Dieser Schlitz 18 ist über einen Absaugkanal 19 mit einem Ventilator oder einer sonstigen Unterdruckanlage verbunden, um den abgeschnittenen Vorhangrand sowie den Flüssigkeitsfilm 10 abzusaugen. Dabei werden mit dem Messer 15 einige mm des Vorhanges abgeschnitten. Das Absaugen des Flüssigkeitsfilms sowie des Vorhangrandes bewirkt eine wesentliche Stabilisierung des Vorhanges. Durch das gleichzeitige Absaugen des meistens aus Wasser bestehenden Flüssigkeitsfilms mit der Gelatine enthaltenden Vorhangflüssigkeit wird eine Verdünnung der Gelatine erzielt und damit eine Verkrustung der Absaugwege verhindert.

Um den durch den komprimierten Vorhangrand an der Kante des Saugmessers gebildeten Wulst zu vermeiden, ist an der unteren Kante des Messers ein Saugschlitz 20 angeordnet, der über einen Kanal 21 mit einer Unterdruckanlage verbunden ist, die dieselbe wie für den Absaugschlitz 18 sein kann. Vorzugsweise enthält auch dieser Kanal eine Wasserspülung. Wie in Figur 2 dargestellt, entsteht dadurch ein Rand der Beschichtung 22, der ohne Verlust verwendet werden kann.

Die Messerhöhe an der Schneide S des Messers kann 1 - 15 mm betragen und es ist zweckmässig, den Saugschlitz ab einer Messerhöhe von 3 mm zu verwenden, während bei einer Messerhöhe von 1 - 3 mm auf einen Absaugschlitz verzichtet werden kann.

Weitere Störungen können durch die vor der Giesserlippe angeordneten Seitenbegrenzungsplatten entstehen, so beispielsweise Schichtdickenfehler im Randbereich, dadurch dass die Giesslösung unter der Wirkung der OberflächenSpannung an den Seiten der Seitenbegrenzungsplatten in die Höhe steigt, da die vorbekannten Seitenbegrenzungsplatten eine rechtwinklige Stirnseite aufweisen. Die Seiten-Begrenzungsplatten 2 werden dicht auf die Giesserplatten 1 montiert, siehe Figuren 4 und 5, so dass sie sämtliche Giesserplatten und auch den Bogen 23 der Giesserfrontplatte 5 bis zur Giesserlippe 4 überdecken.

Aus Figur 5 geht hervor, dass die begrenzende Kante 25 der Seitenbegrenzungsplatten nicht senkrecht ist, sondern eine Schneide 24 aufweist, wobei diese Schneide einen Winkel von beispielsweise 60° einschliesst, das heisst, dass die beiden Kanten der Schneide mit der zur Beschichtung 22 Senkrechten einen Winkel β und Γ von je 10 - 80°, vorzugsweise 60°, aufweisen. Dabei beträgt der Abstand H zwischen der Schneide 24 und der Oberfläche der Giesserplatten 0,3 - 2,5 mm, vorzugsweise 0,8 mm. Dadurch wird die Wirkung der Oberflächenspannung auf ein Minimum reduziert, und es werden seitliche Verschiebungen der Giesslösung weitgehendst vermieden.

Es ist selbstverständlich, dass die erfindungsgemässe Vorrichtung bezüglich der angegebenen Masse variiert werden kann und den verschiedensten Beschichtungsbedingungen und Giesslösungskombinationen angepasst werden kann. Während jede einzelne Massnahme bereits weitgehende Verbesserungen bezüglich der Qualität der Beschichtung führt, ergibt eine Kombination sämtlicher Verbesserungen, wie beispielsweise Absaugen der abgeschnittenen Ränder, Absaugen der beim Messer gestauten Giesslösung sowie Vermeidung der durch die Oberflächenspannung bedingten Schichtdickenunterschiede sowie die Führung eines dünnen Flüssigkeitsfilms entlang der Seitenbegrenzungsplatten eine besonders stabile Beschichtung, deren Ränder keine Materialverluste oder Trocknungsprobleme mehr verursachen.

## Patentansprüche

1. Verfahren zur Vorhangbeschichtung eines bewegten Trägers mit einem flüssigen Beschichtungsmaterial, insbesondere photographische Emulsionen, wobei dem durch Seitenführungen (7) geführten Vorhang (6) beidseitig ein Seitenfluss (10) zugeführt wird und die Breite des Vorhangs grösser ist als die Breite der Beschichtung auf dem Träger und beide Seiten des Vorhangs mittels Messer (15) abgeschnitten werden, deren Vorderkante (16) bezüglich der Innenseite der Seitenführung einen spitzen Winkel (α) einschliessen, **dadurch gekennzeichnet, dass** zwecks Vermeidung eines Randwulstes von der Vorderkante des Messers gestaute Teile der Giesslösung senkrecht zur Längserstreckung des Vorhangs durch Oeffnungen (20) im Messer abgesaugt werden.

2. Verfahren nach Anspruch 1, **dadurch gekennzeichnet, dass** die abgeschnittenen Seitenteile des Vorhangs (6) und des Seitenflusses (10) über einen Absaugschlitz (18) am Messer (15) und einen Absaugkanal (19) abgesaugt werden.

3. Vorrichtung zur Durchführung des Verfahrens nach Anspruch 1 mit zwei Seitenführungen (7) für den Vorhang (6) und je einem am unteren Ende der Seitenführung (7) angebrachten Messer (15), dessen Vorderkante (16) bezüglich der Innenseite der Seitenführung einen spitzen Winkel (α) einschliesst, **dadurch gekennzeichnet, dass** an der unteren Kante des Messers (15) ein senkrecht zur Längserstreckung des Vorhangs verlaufender Absaugschlitz (20) angeordnet ist, der mit einem Absaugkanal (21) verbunden ist.

4. Vorrichtung nach Anspruch 3, **dadurch gekennzeichnet, dass** am Uebergang zwischen der Oberseite (17) jeden Messers (12) und der Seitenführung (7) ein Absaugschlitz (18) angeordnet ist, der mit einem Absaugkanal (19) verbunden ist, um die abgeschnittenen Seitenteile des Vorhangs (6) und des Seitenflusses (10) abzusaugen.

5. Vorrichtung nach Anspruch 4, **dadurch gekennzeichnet, dass** die Höhe des Absaugschlitzes (18) an der Oberseite jeden Messers 0,05 - 0,5 mm beträgt.

6. Vorrichtung nach einem der Ansprüche 3 bis 5, **dadurch gekennzeichnet, dass** der Absaugschlitz (18) an der Oberseite (17) jeden Messers (12) und/oder der Absaugschlitz (20) an der unteren Kante (21) des Messers mit einer Wasserspülung versehen ist.

## Claims

1. Process for curtain coating a moving substrate with a liquid coating material, more particularly with photographic emulsions, a lateral flow (10) being supplied on both sides of the curtain (6) which is guided by lateral guides (7), and the width of the curtain being greater than the width of the coating on the substrate, and both sides of the curtain being cut by means of cutters (15) whose front edge (16) includes an acute angle (α) with respect to the inner side of the lateral guide, **characterised in that** in order to prevent the formation of a marginal bead, the portions of the coating solution which are stemmed by the front edge of the cutter are extracted perpendicularly to the longitudinal extension of the curtain through openings (20) of the cutter.

2. Process according to claim 1, **characterised in that** the cut side portions of the curtain (6) and of the lateral flow (10) are extracted by means of an extracting slit (18) of the cutter (15) and an extracting channel (19).

3. Apparatus for carrying out the process according to claim 1, comprising two lateral guides (7) for the curtain (6) and a respective cutter (15) disposed at the lower end of the lateral guides (7) and whose front edge (16) includes an acute angle (α) with respect to the inner side of the lateral guide, **characterised in that** an extracting slit (20) extending perpendicularly to the longitudinal extension of the curtain and connected to an extracting channel (21) is disposed at the lower edge of the cutter (15).

4. Apparatus according to claim 3, **characterised in that** an extracting slit (18) is disposed at the junction between the upper side (17) of each cutter (15) and the lateral guide (7), the extracting slit being connected to an extracting channel (19) in order to extract the cut side portions of the curtain (6) and of the lateral flow (10).

5. Apparatus according to claim 4, **characterised in that** the height of the extracting slit (18) on the upper side of each cutter is comprised between 0.05 and 0.5 mm.

6. Apparatus according to one of claims 3 to 5, **characterised in that** the extracting slit (18) on the upper side (17) of each cutter (15) and/or the extracting slit (20) at the lower edge (21) of the cutter is provided with a water flushing system.

## Revendications

1. Procédé de revêtement par rideau d'un support en mouvement avec une matière de revêtement liquide, plus particulièrement des émulsions photographiques, un flux latéral (10) étant alimenté de part et d'autre du rideau (6) guidé par des guidages latéraux (7), et la largeur du rideau étant plus grande que la largeur du revêtement sur le support, et les deux bords du rideau étant coupés par des lames (15) dont l'arête avant (16) enferme un angle aigu (α) par rapport à la face intérieure du guidage latéral, **caractérisé en ce que** les parties de la solution de coulée qui sont refoulées par l'arête avant de la lame, sont extraites perpendiculairement à l'étendue longitudinale du rideau par des ouvertures (20) dans la lame afin d'éviter la formation d'un bourrelet.

2. Procédé selon la revendication 1, **caractérisé en ce que** les parties latérales coupées du rideau (6) et du flux latéral (10) sont aspirées par une fente d'extraction (18) sur la lame (15) et par un canal d'extraction (19).

3. Appareil pour la mise en oeuvre du procédé selon la revendication 1, comprenant deux guidages latéraux (7) pour le rideau (6) et une lame (15) fixée à l'extrémité inférieure de chaque guidage latéral (7) et dont l'arête avant (16) enferme un angle aigu (α) par rapport à la face intérieure du guidage latéral, **caractérisé en ce qu'**une fente d'extraction (20) perpendiculaire à l'étendue longitudinale du rideau et reliée à un canal d'extraction (21) est disposée à l'arête inférieure de la lame (15).

4. Dispositif selon la revendication 3, **caractérisé en ce qu'**une fente d'extraction (18) est disposé à la jonction entre le haut (17) de chaque lame (15) et le guidage latéral (7), ladite fente étant reliée à un canal d'extraction (19) afin d'aspirer les parties latérales coupées du rideau (6) et du flux latéral (10).

5. Dispositif selon la revendication 4, **caractérisé en ce que** la hauteur de la fente d'extraction (18) sur le haut de chaque lame est comprise entre 0,05 et 0,5 mm.

6. Dispositif selon l'une des revendications 3 à 5, **caractérisé en ce que** la fente d'extraction (18) sur le haut (17) de chaque lame (15) et/ou la fente d'extraction (20) à l'arête inférieure (21) de la lame comporte un système de rinçage à l'eau.
